# EUROPÄISCHE PATENTSCHRIFT

(11) **EP 0 553 310 B1**
(45) Veröffentlichungstag und Bekanntmachung des Hinweises auf die Patenterteilung: **13.09.1995**
(21) Anmeldenummer: 92911364.5
(22) Anmeldetag: 10.06.1992
(51) Int. Cl.: F02M 61/18

(54) **BRENNSTOFFEINSPRITZVENTIL**
FUEL INJECTION VALVE
SOUPAPE D'INJECTION DE CARBURANT

(30) Priorität: 17.07.1991 DE 4123692
(43) Veröffentlichungstag der Anmeldung: 04.08.1993
(73) Patentinhaber: ROBERT BOSCH GMBH, 70442 Stuttgart (DE)
(72) Erfinder: ROMANN, Peter, D-7000 Stuttgart 30 (DE); REITER, Ferdinand, D-7145 Markgroeningen 2 (DE); MAIER, Martin, D-7141 Moeglingen (DE)
(86) Internationale Anmeldenummer: DE9200477
(87) Internationale Veröffentlichungsnummer: WO9302285

(56) Entgegenhaltungen:
- GB-A- 2 225 809
- US-A- 4 971 254

## Beschreibung

### Stand der Technik

Die Erfindung geht aus von einem Brennstoffeinspritzventil nach der Gattung des Patentanspruchs 1. Es ist bereits ein Brennstoffeinspritzventil bekannt (US-A-4,971,254), bei dem die Lochscheibe an dem Ventilsitzkörper mittels einer Stützscheibe gehalten wird. Dabei erfolgt die Fixierung von Lochscheibe und Stützscheibe durch einen an der Stützscheibe angreifenden Bördelrand des Sitzträgers, wobei zwischen Sitzträger, Ventilsitzkörper und Lochscheibe ein Dichtring erforderlich ist, der ein ungewolltes Austreten von Brennstoff über den Umfang von Lochscheibe und Stützscheibe verhindern soll. Dabei besteht jedoch die Gefahr, daß insbesondere auch wegen der ständigen Temperaturwechsel die Dichtwirkung des Dichtringes nachläßt und Brennstoff in ungewollter Weise aus dem Brennstoffeinspritzventil austritt.

### Vorteile der Erfindung

Das erfindungsgemäße Brennstoffeinspritzventil mit den kennzeichnenden Merkmalen des Patentanspruchs 1 hat demgegenüber den Vorteil, daß eine dünne Lochscheibe verwendet werden kann, die ohne Verschlechterung des Abspritzbildes des abgespritzten Brennstoffstrahles zu einer optimalen Brennstoffaufbereitung mit feinsten Brennstofftröpfchen führt und trotzdem die Dichtheit des Brennstoffeinspritzventiles gewährleistet ist.

Durch die in den abhängigen Patentansprüchen aufgeführten Maßnahmen sind vorteilhafte Weiterbildungen und Verbesserungen des im Patentanspruch 1 angegebenen Brennstoffeinspritzventiles möglich.

Besonders vorteilhaft ist es, die Stützscheibe topfförmig auszubilden und deren umlaufenden Halterand nach der Einstellung des Ventilsitzkörpers in seiner axialen Lage mit dem Sitzträger dicht zu verbinden, so daß hierdurch die Einstellung des Ventilhubes und damit der eingespritzten Brennstoffmenge möglich ist. Für diese Einstellung ist es ebenfalls vorteilhaft, daß der Halterand der Stützscheibe zu seinem freien Ende hin nach außen gebogen ist und mit diesem freien Ende unter radialer Spannung an der Wandung einer Längsöffnung des Sitzträgers anliegt, so daß der Ventilsitzkörper bei dem Einstellvorgang jeweils in seiner axialen Lage gehalten wird, bis die gewünschte Einstellung erreicht und zur endgültigen Fixierung der Halterand der Stützscheibe mit der Wandung der Längsöffnung des Sitzträgers verschweißt ist.

Vorteilhaft ist es ebenfalls, wenn die Durchgangsöffnung der Stützscheibe möglichst nahe den mit der wenigstens einen Abspritzöffnung versehenen und nach stromabwärts gewölbten kalottenförmig ausgebildeten Bereich der Lochscheibe umgreift, um eine unerwünschte Durchbiegung der Lochscheibe aufgrund des herrschenden Brennstoffdruckes zu vermeiden.

### Zeichnung

Ein Ausführungsbeispiel der Erfindung ist in der Zeichnung vereinfacht dargestellt und in der nachfolgenden Beschreibung näher erläutert.

### Beschreibung des Ausführungsbeispiels

In der Figur ist beispielsweise ein Brennstoffeinspritzventil für Brennstoffeinspritzanlagen von gemischverdichtenden fremdgezündeten Brennkraftmaschinen teilweise dargestellt. Das Brennstoffeinspritzventil hat einen rohrförmigen Sitzträger 1, in dem konzentrisch zu einer Ventillängsachse 2 eine Längsöffnung 3 ausgebildet ist. In der Längsöffnung 3 ist eine z. B. rohrförmige Ventilnadel 5 angeordnet die an ihrem stromabwärtigen Ende 6 mit einem beispielsweise kugelförmigen Ventilschließkörper 7 verbunden ist. Die Betätigung des Brennstoffeinspritzventils erfolgt in bekannter Weise beispielsweise elektromagnetisch. Zur axialen Bewegung der Ventilnadel 5 und damit zum Öffnen bzw. Schließen des Brennstoffeinspritzventils dient ein angedeuteter elektromagnetischer Kreis mit einer Magnetspule 10, einem Anker 11 und einem Kern 12. Der Anker 11 ist mit dem dem Ventilschließkörper 7 abgewandten Ende der Ventilnadel 5 verbunden und auf den Kern 12 ausgerichtet.

Zur Führung des Ventilschließkörpers 7 während der Axialbewegung dient eine Führungsöffnung 16 eines Ventilsitzkörpers 18. Der Umfang des Ventilsitzkörpers 18 weist einen gering kleineren Durchmesser als den Durchmesser der Längsöffnung 3 des Sitzträgers 1 auf. An seiner einen, der Ventilnadel 5 abgewandten Stirnseite 19 ist an dem Ventilsitzkörper 18 eine metallene Lochscheibe 22 konzentrisch angeordnet und mit diesem fest verbunden. Die Lochscheibe 22 hat beispielsweise eine Dicke von 0,1 mm. An einer dem Ventilsitzkörper 18 abgewandten Stirnseite 25 der Lochscheibe 22 liegt eine dicker als die Lochscheibe 22 ausgebildete Stützscheibe 26 an. Die metallene Stützscheibe 26 weist eine topfförmige Querschnittsform auf und hat beispielsweise eine Dicke von 0,2 mm. An ein an der Stirnseite 25 des Lochkörpers 22 anliegendes Bodenteil 27 der Stützscheibe 26 schließt sich ein umlaufender Halterand 28 an, der sich in axialer Richtung dem Ventilsitzkörper 18 abgewandt erstreckt und bis zu einem Ende 29 hin konisch nach außen gebogen ist. Dabei weist der Halterand 28 an seinem Ende 29 einen gering größeren Durchmesser auf als den Durchmesser der Längsöffnung 3 des Sitzträgers 1. Die Verbindung von Ventilsitzkörper 18, Lochscheibe 22 und Stützscheibe 26 erfolgt beispielsweise durch eine umlaufende und dichte, z. B. mittels eines Lasers ausgebildete erste Schweißnaht 24. Bei der Werkstoffauswahl für die Lochscheibe 22 und die Stützscheibe 26 ist aus diesem Grund auch auf eine gute Schweißbarkeit zu achten.

Bei in die Längsöffnung 3 des Sitzträgers 1 eingeschobener Ventilnadel 5 wird in die Längsöffnung 3 der Ventilsitzkörper 18 mit daran befestigter Lochscheibe 22 und Stützscheibe 26 eingeschoben. Durch den im Vergleich zu der Längsöffnung 3 des Sitzträgers 1 etwas geringeren Durchmesser des Umfanges des Ventilsitzkörpers 18 liegt nur zwischen der Längsöffnung 3 und dem leicht konisch nach außen gebogen ausgebildeten Halterand 28 der Stützscheibe 26 eine radiale Pressung vor, wobei der Halterand 28 eine radiale Federwirkung auf die Wandung der Längsöffnung 3 ausübt. Dadurch wird beim Einschieben des Ventilsitzkörpers 18 mit Lochscheibe 22 und Stützscheibe 26 in die Längsöffnung 3 des Sitzträgers 1 eine Spanbildung vermieden. Zudem ist bei der Herstellung des Ventilsitzkörpers 18 nicht die Einhaltung einer engen Maßtoleranz an seinem Umfang erforderlich, da der Ventilsitzkörper 18 in radialer Richtung ein kleines Spiel in der Längsöffnung 3 des Sitzträgers 1 hat, so daß die Herstellkosten gegenüber einem in die Längsöffnung 3 eingepreßten Ventilsitzkörper wesentlich reduziert werden. Die Einschubtiefe des Ventilsitzkörpers 18 in die Längsöffnung 3 des Sitzträgers 1 bestimmt die Voreinstellung des Hubes der durch die Führungsöffnung 16 radial geführten Ventilnadel 5, da die eine Endstellung der Ventilnadel 5 bei nicht erregter Magnetspule 10 durch die Anlage des Ventilschließkörpers 7 an einer stromabwärts der Führungsöffnung 16 ausgebildeten Ventilsitzfläche 32 des Ventilsitzkörpers 18 festgelegt ist. Die andere Endstellung der Ventilnadel 5 wird bei erregter Magnetspule 10 beispielsweise durch die Anlage des Ankers 11 am Kern 12 festgelegt. Der Weg zwischen diesen beiden Endstellungen stellt den Hub der Ventilnadel 5 dar.

An seinem Ende 29, das an der Längsöffnung 3 des Sitzträgers 1 anliegt, wird der Halterand 28 der Stützscheibe 26 mit der Wandung der Längsöffnung 3 beispielsweise durch eine umlaufende und dichte zweite Schweißnaht 30 verbunden. Die zweite Schweißnaht 30 wird genau wie die erste Schweißnaht 24 z. B. mittels eines Lasers erzeugt, so daß sich eine sichere und zuverlässige, auf einfache Art und Weise herstellbare Verschweißung ergibt, bei der die Erwärmung der miteinander zu verschweißenden Teile gering ist.

Eine dichte Verschweißung von Ventilsitzkörper 18 und Lochscheibe 22 bzw. Stützscheibe 26 sowie von Stützscheibe 26 und Sitzträger 1 ist erforderlich, damit das verwendete Medium, beispielsweise ein Brennstoff, nicht zwischen der Längsöffnung 3 des Sitzträgers 1 und dem Umfang des Ventilsitzkörpers 18 hindurch oder zwischen der Längsöffnung 3 des Sitzträgers 1 und dem Halterand 28 der Stützscheibe 26 hindurch unmittelbar in eine Ansaugleitung der Brennkraftmaschine strömen kann.

Der kugelförmige Ventilschließkörper 7 wirkt mit der sich in Strömungsrichtung beispielsweise kegelförmig verjüngenden Ventilsitzfläche 32 des Ventilsitzkörpers 18 zusammen, die in axialer Richtung zwischen der Führungsöffnung 16 und der Stirnseite 19 des Ventilsitzkörpers 18 ausgebildet ist, und weist mehrere Abflachungen 33, vorzugsweise fünf, die eine Strömung des Mediums von dem in radialer Richtung durch die Längsöffnung 3 des Sitzträgers 1 begrenzten Ventilinnenraum 35 zur Ventilsitzfläche 32 ermöglichen, von wo das Medium im geöffneten Zustand des Ventils über eine stromabwärts im Ventilsitzkörper 18 ausgebildete kurze Zwischenöffnung 36 zu Abspritzöffnungen 37 der Lochscheibe 22 gelangt. Zur exakten Führung des Ventilschließkörpers 7 und damit der Ventilnadel 5 während der Axialbewegung ist der Durchmesser der Führungsöffnung 16 so ausgebildet, daß der kugelförmige Ventilschließkörper 7 in die Führungsöffnung 16 mit geringem radialen Abstand ragt.

Die exakte Einstellung des Hubes der Ventilnadel 5 und damit der statischen, während des stationären Öffnungszustandes des Ventils abgegebenen Strömungsmenge des Mediums erfolgt an dem fertig montierten Brennstoffeinspritzventil, d.h. unter anderem, daß die mit dem Ventilsitzkörper 18 verschweißte Stützscheibe 26 an ihrem Halterand 28 mit dem Sitzträger 1 verschweißt ist. Stimmt die statische, von dem Ventil abgegebene und mittels eines Meßgefäßes 38 gemessene Istmenge des Mediums nicht mit der gewünschten, vorgegebenen Sollmenge überein, so wird die Stützscheibe 26 zur exakten Einstellung des Hubes der Ventilnadel 5 in axialer Richtung im Bereich zwischen der zweiten Schweißnaht 30 und der ersten Schweißnaht 24 mittels eines Werkzeuges 39 derart gestreckt und damit gegebenenfalls plastisch verformt, bis die gemessene Mediumistmenge mit der vorgegebenen Mediumsollmenge übereinstimmt. Hierdurch erfolgt auf einfache Art und Weise die exakte Einstellung des Hubes und der statischen, während des stationären Öffnungszustandes des Einspritzventils abgegebenen Strömungsmenge eines Mediums an dem fertig montierten Brennstoffeinspritzventil.

An dem Umfang des Sitzträgers 1 ist an seinem stromabwärtigen Ende eine Schutzkappe 45 angeordnet und mittels einer Rastverbindung 46 mit dem Umfang des Sitzträgers 1 verbunden. Die Schutzkappe 45 liegt mit einem ersten stirnseitigen Radialabschnitt 47 an einer Stirnseite 48 des Sitzträgers 1 an. In der Magnetspule 10 zugewandter Richtung schließen sich an den ersten Radialabschnitt 47 der Schutzkappe 45 zunächst ein axial verlaufender Parallelabschnitt 49 und daran ein radial nach außen weisender zweiter Radialabschnitt 50 an. Ein Dichtring 51 ist in einer Ringnut 53 angeordnet deren Seitenflächen durch eine der Magnetspule 10 zugewandte Stirnseite 54 des zweiten Radialabschnittes 50 der Schutzkappe 45 und durch eine radial nach außen weisende Anlagefläche 55 des Sitzträgers 1 sowie deren Nutgrund 57 durch den Umfang des Sitzträgers 1 gebildet werden.

Der Dichtring 51 dient zur Abdichtung zwischen dem Umfang des Brennstoffeinspritzventils und einer nicht dargestellten Ventilaufnahme beispielsweise der Ansaugleitung der Brennkraftmaschine.

Die Zwischenöffnung 36 stromabwärts der Ventilsitzfläche 32 des Ventilsitzkörpers 18 umgreift einen mittleren Bereich 60 der Lochscheibe 22, in dem die wenigstens eine Abspritzöffnung 37 ist, beispielsweise jedoch vier Abspritzöffnungen 37 ausgebildet sind. Andererseits ist in der Stützscheibe 26 etwa konzentrisch zur Ventillängsachse 2 eine Durchgangsöffnung 61 vorgesehen, die ebenfalls den Bereich 60 der Lochscheibe 22 auf der gegenüberliegenden Seite umgreift. Der durch die Abspritzöffnungen 37 abgespritzte Kraftstoff wird somit durch die Durchgangsöffnung 61 der Stützscheibe 26 hindurchgespritzt. Der mittels der Durchgangsöffnung 61 der Stützscheibe 26 umgriffene Bereich 60 der Lochscheibe 22 kann derart in Strömungsrichtung gewölbt sein, daß er die Form einer Kalotte hat. Die relativ dicke Stützscheibe 26 verhindert mit Ausnahme des Bereiches 60 ein Durchbiegen der Lochscheibe 22 infolge der Druckkraft des Brennstoffes, so daß die Dicke der Lochscheibe 22 geringer als bisher gewählt werden kann, wodurch sich die Aufbereitung des abgespritzten Brennstoffes an den Abspritzöffnungen 37 infolge der Bildung feinster Brennstofftröpfchen verbessert. Die erste Schweißnaht 24 hat einen ausreichend großen radialen Abstand zum Bereich 60 der Lochscheibe 22, um die Ausbildung von Verformungen im Bereich 60 zu vermeiden. Der axiale Abstand zwischen dem Bereich 60 der Lochscheibe 22 und dem unteren Ende des Ventilschließkörpers 7 wird möglichst gering gehalten, um ein möglichst geringes Totvolumen zu bilden.

## Patentansprüche

1. Brennstoffeinspritzventil für Brennstoffeinspritzanlagen von Brennkraftmaschinen mit einem bewegbaren Ventilschließkörper (7), mit einem Ventilsitzkörper (18), der mit einem Sitzträger (1) verbunden ist und eine mit dem Ventilschließkörper (7) zusammenwirkende Ventilsitzfläche (32) hat, sowie mit einer stromabwärts der Ventilsitzfläche (32) am Ventilsitzkörper (18) angeordneten, wenigstens eine Abspritzöffnung (37) aufweisenden dünnen metallenen Lochscheibe (22), wobei an einer dem Ventilsitzkörper (18) abgewandten Stirnseite (25) der Lochscheibe (22) eine dicker als die Lochscheibe (22) ausgebildete metallene Stützscheibe (26) angeordnet ist und die Stützscheibe (26) eine Durchgangsöffnung (61) hat, die einen Bereich (60) der Lochscheibe (22) mit der wenigstens einen Abspritzöffnung (37) umgreift, dadurch gekennzeichnet, daß mit der Lochscheibe (22) gemeinsam die Stützscheibe (26) an dem Ventilsitzkörper (18) mittels einer umlaufenden Schweißnaht (24) angeschweißt und die Stützscheibe (26) zusätzlich an ihrem Umfang mit dem Sitzträger (1) dicht verschweißt ist.

2. Brennstoffeinspritzventil nach Anspruch 1, dadurch gekennzeichnet, daß die Stützscheibe (26) topfförmig ausgebildet ist und einen umlaufenden Halterand (28) aufweist, der sich in axialer Richtung dem Ventilsitzkörper (18) abgewandt erstreckt und an seinem freien Ende (29) mit der Wandung einer Längsöffnung (3) des Sitzträgers (1) dicht verbunden ist.

3. Brennstoffeinspritzventil nach Anspruch 2, dadurch gekennzeichnet, daß der Halterand (28) der Stützscheibe (26) zu seinem freien Ende (29) hin nach außen gebogen ist und an seinem freien Ende (29) einen größeren Durchmesser aufweist, als den Durchmesser der Längsöffnung (3) des Sitzträgers (1).

4. Brennstoffeinspritzventil nach Anspruch 1, dadurch gekennzeichnet, daß der von der Durchgangsöffnung (61) der Stützscheibe (26) umgriffene, die wenigstens eine Abspritzöffnung (37) beinhaltende Bereich (60) der Lochscheibe (22) nach stromabwärts gewölbt in Form einer Kalotte ausgebildet ist.

## Claims

1. Fuel-injection valve for fuel-injection systems of internal-combustion engines, having a movable valve-closing body (7), having a valve-seat body (18) which is connected to a seat carrier (1) and which has a valve-seat face (32) cooperating with the valve-closing body (7), and having a thin metallic perforated disc (22) arranged on the valve-seat body (18) downstream of the valve-seat face (32) and having at least one spray orifice (37), a metallic supporting disc (26) made thicker than the perforated disc (22) being arranged on an end face (25) of the perforated disc (22) facing away from the valve-seat body (18) and the supporting disc (26) having a passage orifice (61) which surrounds a region (60) of the perforated disc (22) having the at least one spray orifice (37) characterised in that, together with the perforated disc (22), the supporting disc (26) is welded to the valve-seat body (18) by means of a continuous welding seam (24), and the supporting disc (26) is additionally sealingly welded at its circumference to the seat carrier (1).

2. Fuel-injection valve according to Claim 1, characterised in that the supporting disc (26) is made pot-shaped and has a continuous holding edge (28) which extends in the axial direction so as to face away from the valve-seat body (18) and which is sealingly connected at its free end (29) to the wall of a longitudinal orifice (3) of the seat carrier (1).

3. Fuel-injection valve according to Claim 2, characterised in that the holding edge (28) of the supporting disc (26) is bent outwards towards its free end (29) and at its free end (29) has a larger diameter than the diameter of the longitudinal orifice (3) of the seat carrier (1).

4. Fuel-injection valve according to Claim 1, characterised in that the region (60) of the perforated disc (22) which is surrounded by the passage orifice (61) of the supporting disc (26) and which contains the at least one spray orifice (37) is arched downstream in the form of a dome.

## Revendications

1. Injecteur de carburant pour des installations d'injection de carburant de moteurs à combustion interne, comportant un organe d'obturation mobile (7), un corps de siège (18) relié à un support de siège (1) et une surface de siège (32) coopérant avec l'organe d'obturation (7), ainsi qu'un disque perforé métallique mince (22), muni d'au moins un orifice d'éjection (37), prévu sur l'organe formant siège (18) en aval de la surface de siège (32) et contre la face frontale (25) du disque perforé (22), opposée à l'organe formant siège (18), se trouve une rondelle d'appui (26), métallique, plus épaisse que le disque perforé (22), et la rondelle d'appui (26) présente un passage (61) qui entoure une zone (60) du disque perforé (22) ayant au moins un orifice d'éjection (37), caractérisé en ce que la rondelle d'appui (26) est soudée, en commun avec le disque perforé (22), à l'organe formant siège (18), à l'aide d'un cordon de soudure périphérique (24), et la rondelle d'appui (26) est, en outre soudée, de manière étanche, par sa périphérie, au support de siège (1).

2. Injecteur de carburant selon la revendication 1, caractérisé en ce que la rondelle d'appui (26) est en forme de pot et comporte un bord de fixation (28) périphérique qui s'étend axialement dans la direction opposée à celle du corps formant siège (18), et son extrémité libre (29) est reliée de manière étanche à la paroi d'une orifice longitudinal (3) du support de siège (1).

3. Injecteur de carburant selon la revendication 2, caractérisé en ce que le bord de fixation (28) de la rondelle d'appui (26) est recourbé vers l'extérieur au niveau de son extrémité libre (29), et cette extrémité libre (29) a un diamètre plus grand que le diamètre de l'orifice longitudinal (3) du support de siège (1).

4. Injecteur de carburant selon la revendication 1, caractérisé en ce que la zone (60) du disque perforé (22), entouré par le passage (61) de la rondelle d'appui (26) et qui comporte au moins une ouverture d'éjection (37), est bombé vers l'aval en formant une calotte.
